# EUROPÄISCHE PATENTANMELDUNG

(11) **EP 0 095 015 A1**
(43) Veröffentlichungstag der Anmeldung: **30.11.1983**
(21) Anmeldenummer: 83101797.5
(22) Anmeldetag: 24.02.1983
(51) Int. Cl.: B24D 9/08

(54) **Vorsatzteil für schleif- und Poliermaschinen mit Klettbefestigung**

(30) Priorität: 22.05.1982 DE 8214991 U
(71) Anmelder: Fabritius, Hans J., D-4400 Münster (DE)
(72) Erfinder: Fabritius, Hans J., D-4400 Münster (DE)
(74) Vertreter: Patentanwälte Schulze Horn und Hoffmeister

(57) **Zusammenfassung**

Vorsatzteil für Schleif- und Poliermaschinen, welches aus einer Kletthaken (4) aufweisenden Tragscheibe (1) und einer das Schleifmittel (6) auf der einen und ein Gewebe (5) zum Eingriff der Kletthaken (4) auf der anderen Seite aufweisenden Arbeitsscheibe (2) besteht mit der Kombination, daß einerseits die Kletthaken (4) mit dem Material der Tragscheibe (1) einstückig sind und andererseits das Schleifmittel (6) mit einem Kunstharzbindemittel oder Leim unmittelbar auf die mit einer passenden Appretur versiegelte Gewebeschicht (5) des Klettverschlusses aufgebracht ist.

## Beschreibung

Die Erfindung betrifft ein Vorsatzteil für Schleif- und Poliermaschinen, welches aus einer Kletthaken aufweisendenTragscheibe und einer das Schleifmittel auf der einen und ein Gewebe zum Eingriff der Kletthaken auf der anderen Seite aufweisendeₙArbeitsscheibe besteht.

Vorrichtungen der gattungsgemäßen Art sind bekannt. Bei den bekannten Einrichtungen werden insbesondere die auf der Antriebsscheibe angeordneten Haltemittel des Haftverschlusses, d.h. also die eigentliche Häkchenscheibe aufgeklebt. Bei Schleifeinrichtungen, die eine lange Standzeit haben sollen, erfolgt ein Erwärmen der Häkchenscheibe derart, daß sich der Verbindungskleber zwischen der eigentlichen Antriebsscheibe und der Häkchenscheibe löst, womit die Gesamtvorrichtung unbrauchbar wird. So konnte bisher nur bis zu einer Arbeitstemperatur von 130° gearbeitet werden. Zwischengeschaltete Ruhepausen, die zu einem Abkühlen der Antriebsscheibe führten, waren erforderlich, wenn nicht das Werkzeug unbrauchbar gemacht werden sollte.

Es sind natürlich Kleber bekannt, die auch hoch hitzefest sind und die eine Arbeitstemperatur der Häkchenscheibe oberhalb von 130° ermöglichen würden. Derartige Kleber sind aber in ihrem Gestehungspreis so teuer, daß damit eine wirtschaftliche Herstellung einfacher Arbeitswerkzeuge nicht möglich ist.

Ähnliche Nachteile sind auch durch den Aufbau der bekannten Arbeitsscheiben gegeben. Diese sind mehrschichtig und bei einer Erwärmung - insbesondere beim massiven Beschleifen von Schweißnähten - löst sich auch hier das Arbeitsmittel von der dieses tragenden Schicht ab. Ähnliches gilt für die Auflage der Gewebeschicht der Klettverbindung auf der das Arbeitsmittel tragenden Schicht. Durch den mehrlagigen Aufbau wird außerdem auch die Arbeitsscheibe unwirtschaftlich aufwendig.

Es ist demgegenüber Aufgabe der Erfindung, ein besonders standfestes Vorsatzteil für Schleif- und Poliermaschinen zu schaffen, welches mit hohen Andruckkräften arbeiten kann, das auch bei hohen Temperaturen keine Ablösung auch in Teilbereichen zeigt und das insbesondere weiterhin einfach und wirtschaftlich herstellbar ist.

In diesem Zusammenhang ist zu berücksichtigen, daß die mit hoher Geschwindigkeit rotierenden Vorsatzteile bei einem Ablösen von einzelnen Lagen oder Bereichen höchst gefährlich sind und ihre Anwendung von den zuständigen Aufsichtsbehörden nur unter Auflagen gestattet wird, wobei selbstverständlich eine Schleifscheibe vorteilhaft und allein einsetzbar wäre, wenn ein Ablösen von Bereichen oder Schichten sicher vermieden werden könnte. Es ist also weiterhin Aufgabe der Erfindung, ein Vorsatzteil zu schaffen, welches besonders sicher zu handhaben ist und bei dem die Ablösung von Schichten oder Bereichen ausgeschlossen werden kann.

Diese Aufgabe wird erfindungsgemäß dadurch gelöst, daß bei dem eingangs genannten Vorsatzteil einerseits die Kletthaken mit dem Material der Tragscheibe einstückig sind und andererseits das Schleifmittel mit einem Kunstharzbindemittel oder Leim unmittelbar auf die mit einer passenden Appretur versiegelte Gewebeschicht des Klettverschlusses aufgebracht ist.

Eine solche Ausführung von Trag- und Arbeitsscheibe weist nicht nur verbesserte technologische Eigenschaften auf, sondern kann für den Fachmann überraschend auch besonders wirtschaftlich hergestellt werden.

Vorteilhaft kann die Tragscheibe mit den Kletthaken aus Polyurethan bestehen, wobei das Kunstharzbindemittel der' Arbeitsscheibe ein Phenolharz sein kann. Die Appretur auf das Gewebe wird dabei unter Einwirkung von Druck und Hitze aufgebracht.

Vorteilhaft kann das Gewebe aus Kunststofffäden bestehen, zur besseren Wärmebeständigkeit ist aber auch die alleinige Verwendung bzw. Mischung von Kohlefasern, Glasfasern, Asbestfasern oder Stahlfäden möglich.

Das verwendete Gewebe kann vorteilhaft ein Velours sein, es ist aber auch die Verwendung eines Schlingflors oder Flauches oder eines Gewebes einer anderen Webart möglich. Auch nicht gewebte Vliese können verwendet werden, solange bei ihnen wie bei den anderen Geweben gewährleistet ist, daß die Haken der Tragscheibe genügend fest gehalten werden können.

Im folgenden wird ein Ausführungsbeispiel der Erfindung anhand einer Zeichnung näher erläutert, die perspektivisch eine Tragscheibe mit einem Wellenanschluß zeigt, auf welche eine Arbeitsscheibe aufsetzbar ist.

In der einzigen Figur ist die Tragscheibe 1 perspektivisch dargestellt, die aus Polyurethan besteht und einen Wellenanschluß 3 zum Anschluß an ein Arbeitswerkzeug trägt. Sie ist gegossen und einstückig sind während des Gießvorganges an den Körper der Tragscheibe 1 Kletthaken 4 angeformt, die die Klettverbindung mit der in einem gewissen Abstand zur Klarstellung gezeichneten Arbeitsscheibe 2 herstellen.

Die genaue Form der Tragscheibe 1 geht aus einer älteren Schutzrechtsanmeldung des Erfinders hervor und braucht daher nicht näher beschrieben werden. Auf die entsprechende Schutzrechtsanmeldung ( P 32 41 503.6) wird ausdrücklich Bezug genommen.

Die Arbeitsscheibe 2 besteht aus einem passenden Gewebe, wie vorstehend bereits genannt und ist vor dem Aufbringen der Kunstharz-Bindeschicht für das Schleifmittel so weitgehend appretiert worden, daß das Kunstharz flüssig aufgebracht werden kann, ohne durch die Gewebeschicht 5 hindurchzutreten. Das Appretieren kann unter Einwirkung von Druck und Hitze geschehen (Kalandrieren) und es kann in diesem Zusammenhang ein passendes Bindemittel aufgebracht werden. Durch das Appretieren wird auch die Reißfestigkeit des verwendeten Gewebes 5 stark erhöht, so daß sich die notwendige sichere Verbindung zwischen den einzelnen Kletthaken 4 und den Gewebefäden bzw. -schlingen des Gewebes 5 ergibt.

Der Kunstharzbinder für die Schleifmittelkörner 6 kann ein Phenolharz sein, es kann aber auch jedes andere geeignete Bindemittel Verwendung finden.

Um eine besonders preiswerte Herstellung zu ermöglichen, können die Schleifmittelkörner auch aufgeklebt bzw. geleimt sein. Bei Verwendung eines Kunstharzmittels kann eine einfache oder volle Einbettung erfolgen. In einer weiteren Ausgestaltung kann auch die Schleifmittelschicht aus einem Schleifvlies bestehen, bzw. es kann Korundvelour aufgeklebt werden.

Für den Fachmann überraschend hat sich herausgestellt, daß gerade die Kombination der erfindungsgemäßen, einfachen Tragscheibe mit einer entsprechend einfachen Arbeitsscheibe nicht nur die größte Sicherheit für das Personal ergibt, sondern daß auch erhöhte Standzeiten bei einer wirtschaftlichen Fertigung vorliegen können. Es kann also von einer idealen Lösung der anstehenden Probleme gesprochen werden.

Die erfindungsgemäße Arbeitsscheibe wird, wie vorstehend bereits angesprochen, aus einem Veloursgewebe hergestellt. Dieses Gewebe stellt ein Schlingflours oder Flauschgewebe dar, wobei über die hohe Dichte von z.B. 250 g/m² eine ausreichende Festigkeit erreicht wird. Insbesondere ist dafür Sorge zu tragen, daß eine ausreichende Reckfestigkeit, auch in Längsrichtung des Gewebes eingestellt wird. Durch die nachstehend zu behandelnde Behandlung mit einer Appretur wird diese Reckfestigkeit insbesondere in dem erforderlich geringen Grad ermöglicht.

Das Gewebe wird erfindungsgemäß derart mit einer Appretur, z.B. Acrylharzen behandelt, daß zwar die eine Seite mit den zur Herstellung der Klettverbindung erforderlichen Schlingen oder Schlaufen nicht verklebt wird, daß aber auf der Arbeitsmittelseite eine Abbindung derart erfolgt, daß das aufzugebende Kunststoffbindemittel für das Schleifmittel eine ausreichende Verbindung oder Verhakung mit dem Gewebe vornehmen kann, andererseits aber die Fläche soweit geschlossen ist, daß das Kunststoffbindemittel auf das Gewebe aufgegeben werden kann und dieses nicht soweit durchdringt, daß die Schlingen oder Schlaufen etwa gefüllt würden und damit die Klettverbindung nicht mehr möglich oder nicht mehr in ausreichendem Maße möglich wäre.

In bekannter Weise kann die Aufbringung der Appretur unter Druck und Hitze (Kalandrieren) erfolgen, wodurch eine erhöhte Festigkeit der Bindungspunkte des Gewebes möglich wird.

Zusammengefaßt kann gesagt werden, daß die Aufbringung des Bindemittels für das Schleifmittel (z.B._{Ph}enolharz) durch die vorherige Aufbringung der Appretur ermöglicht und verbessert wird. Durch die Appretur wird einerseits das Gewebe verfestigt und die entsprechende Reckfestigkeit eingestellt, zum anderen wird die Verbindung des Kunststoffbindemittels mit dem Gewebe verbessert undes wird eine übermäßige Durchdringung des Gewebes vermieden,durch welche die Haftungsfähigkeit der Kletthaken verringert würde.

Da die Aufbringung der Appretur bereits ohne weiteres beherrschbar ist und der erfindungsgemäße Schleifmittelkörper erheblich verbessert wird, ist die Herstellung also bei verbessertem Ergebnis einfach möglich und es kann auch diesbezüglich von einer idealen Lösung der anstehenden Probleme gesprochen werden.

## Patentansprüche

1. Vorsatzteil für Schleif- und Poliermaschinen, welches aus einer Kletthaken (4) aufweisendenTragscheibe (1) und einer das Schleifmittel (6) auf der einen und ein Gewebe (5) zum Eingriff der Kletthaken (4) auf der anderen Seite aufweisendenArbeitsscheibe (2) besteht, gekennzeichnet durch die Kombination, daß einerseits die Kletthaken (4) mit dem Material der Tragscheibe (1) einstückig sind und
andererseits das Schleifmittel (6) mit einem Kunstharzbindemittel oder Leim unmittelbar auf die mit einer passenden Appretur versiegelte Gewebeschicht (5) des Klettverschlusses aufgebracht ist.

2. Vorsatzteil nach Anspruch 1, dadurch gekennzeichnet, daß die Tragscheibe (1) mit den Kletthaken (4) aus Polyurethan besteht.

3. Vorsatzteil nach Anspruch 1 oder 2, dadurch gekennzeichnet, daß das Kunstharzbindemittel ein Phenolharz ist.

4. Vorsatzteil nach einem der Ansprüche 1 bis 3, dadurch gekennzeichnet, daß das Gewebe bzw. die Gewebeschicht (5) aus Kunststofffäden besteht.

5. Vorsatzteil nach einem der Ansprüche 1 bis 4, dadurch gekennzeichnet, daß die Arbeitsscheibe (2) als Gewebeschicht (5) Textilvelours aufweist, der auf der Arbeitsseite dermaßen abdichtend appretiert ist, daß das aufgetragene Kunststoffharz auch flüssig getragen wird und eine Trägerschicht aufweist, auf die z.B. elektrostatisch die Schleifkörper bzw. das Schleifmittel (6) aufgebracht worden ist.

6. Vorsatzteil nach einem der Ansprüche 1 bis 5, dadurch gekennzeichnet, daß die Gewebeschicht (5) aus einem Schlingflor oder Flausch besteht.

7. Vorsatzteil nach einem der Ansprüche 1 bis 6, dadurch gekennzeichnet, daß das Gewebe (5) aus Kohle- oder Glasfasern oder Asbestfasern besteht.

8. Vorsatzteil nach Anspruch 1, 2 oder 3, bzw. einem der Ansprüche 5 oder 6, dadurch gekennzeichnet, daß das Gewebe (5) Stahlfäden enthält oder aus solchen besteht.

9. Verfahren zur Herstellung einer Arbeitsscheibe nach einem der vorangegangen Ansprüche, dadurch gekennzeichnet, daß eine zumindest einseitig mit Schlingen oder Flausch versehene Gewebeschicht (5) auf der den Schlingen oder Flausch angewandten Seite mit einer Appretur versehen wird, dergestalt, daß einerseits die Schlingen oder der Flausch nicht benetzt werden, andererseits aber die Appretur dichtend ist für ein flüssiges Kunststoffbindemittel, das anschließend in geschlossener Schicht auf der Gewebeschicht aufgetragen wird, wobei das Bindemittel teilweise in die Gewebeschicht zur Herstellung einer ausreichenden Verbindung eindringt, und danach auf die Kunststoffbindemittelschicht in genannter Weise Schleifkörper bzw. Schleifmittel aufgebracht wird.

10. Verfahren nach Anspruch 9, dadurch gekennzeichnet, daß als Kunststoffbindemittel Phenolharz verwendet wird.

11. Verfahren nach Anspruch 9 oder 10, dadurch gekennzeichnet, daß als Appretur flüssiges Acrylharz verwendet wird.
